# EUROPÄISCHE PATENTSCHRIFT

(11) **EP 2 992 770 B1**
(45) Veröffentlichungstag und Bekanntmachung des Hinweises auf die Patenterteilung: **25.07.2018**
(21) Anmeldenummer: 15181787.1
(22) Anmeldetag: 20.08.2015
(51) Int. Cl.: A41D 19/00, A41D 27/10

(54) **HANDSCHUH**
GLOVE
GANT

(30) Priorität: 29.08.2014 DE 102014112410
(43) Veröffentlichungstag der Anmeldung: 09.03.2016
(73) Patentinhaber: Bach, Christian, 81541 München (DE)
(72) Erfinder: Bach, Christian, 81541 München (DE)
(74) Vertreter: Patronus IP Patent- und Rechtsanwälte

(56) Entgegenhaltungen:
- GB-A- 468 296
- US-A- 3 889 297
- US-A- 5 073 988

## Beschreibung

Die Erfindung betrifft einen Handschuh, insbesondere zur Verwendung in Verbindung mit Sport- und Freizeitbekleidung, sowie ein Bekleidungssystem mit dem Handschuh.

Aus der DE 295 17 484 U1 ist ein langärmeliges Kleidungsstück mit integriertem Handschutz bekannt, wobei das Bekleidungsstück jeweils einen Ärmelfortsatz zum Schutz des Handrückens besitzt, der über den Ärmelbund hinausreicht und auf der dem Handrücken zugewandten Seite eine Eingreifflasche für Finger besitzt, wobei am Ärmelfortsatz seitlich ein Daumenüberzug angeordnet ist.

Aus der DE 297 09 732 U1 ist ein wasserdichter, ein- oder zweiteiliger Schutzanzug insbesondere für Motorradfahrer bekannt, wobei der Schutzanzug mit den Ärmeln fest verbundene wasserdichte Handschuhe und mit den Hosenbeinen fest verbundene wasserdichte Stiefelgamaschen besitzt.

Aus der DE 299 06 194 U1 ist eine variable Jacke bekannt, wobei Handschuhe in den Unterarmen zwischen dem Obermaterial und dem Innenfutter befestigt und verstaut sind, welche mittels eines Reißverschlusses auf dem Handrücken an- und ausgezogen werden können.

Aus der DE 20 2004 012 642 U1 sind ein Bekleidungsstück, sowie ein System zur abgedichteten Verbindung von Bekleidungsstücken bekannt, wobei das Bekleidungsstück, insbesondere ein Handschuh, eine Schuh- oder Kopfbekleidung aus zumindest einer Materialschicht besteht, wobei die zumindest eine Materialschicht durch eine abdichtende, insbesondere flüssigkeitsdichte Funktionsschicht gebildet ist und das ein insbesondere rohrförmigen Schaft mit einer Aufnahme aufweist, wobei die Aufnahme mit einem insbesondere röhrenartigen Verbindungsstück eines weiteren Bekleidungsstückes und der Abschluss einer gegen Fremdstoffeintritt in einen Innenraum abgedichteten Verbindung koppelbar ist, wobei die Aufnahme an einer Außenseite und einer Innenseite des Schaftes angeordnet ist und die Aufnahme durch eine entlang des Schaftes verlaufende Manschette und eine, diese in einer Verschlussstellung zumindest bereichsweise überdeckenden Stulpe gebildet ist, wobei die Manschette und die Stulpe aus einem abdichtenden insbesondere flüssigkeitsundurchlässigen Material gebildet sind und die Manschette und/oder die Stulpe über wenigstens ein Befestigungselement derart am Schaft 15 angebracht ist, dass die Funktionsschicht nicht perforiert ist.

Aus der DE 20 2004 019 753 U1 ist ein Kleidungsstück mit angearbeiteten Handschuhen bekannt, wobei das Kleidungsstück insbesondere ein Body, Ganzanzug, Unteranzug, Catsuit oder Overall ist, mit an den Ärmeln angearbeiteten Handschuhen oder mit den Ärmeln fest verbundenen Handschuhen, die durch eine Naht oder einen Verschluss mit dem Armteil verbunden sind.

Aus der DE G 8207127.6 ist ein Anorak, Skianzug, Jackett oder dergleichen mit Handschuhen bekannt, wobei der Handschuh mithilfe eines teilbaren Reißverschlusses am Ärmel des zugehörigen Kleidungsstückes befestigt ist, wobei am offenen Ende des Handschuhs die eine Hälfte des teilbaren Reißverschlusses und am freien Ende des Ärmels die andere Hälfte des Reißverschlusses befestigt ist.

Aus der DE G 8426240.0 ist ein Handschuh für Windsurfer bekannt, wobei dieser Handschuh mit einer sich an den die Handinnenflächen und den Handrücken bedeckenden Teil anschließenden Stulpe ausgebildet ist und die Stulpe wenigstens auf einem Teil ihrer Länge die Form einer Hülse mit einer einem Kegelschnitt zumindest ähnlichen Kontur hat.

Aus der DE 103 49 616 A1 ist ein Bekleidungsstück mit Abdichtanordnung, sowie Verfahren zur Herstellung derselben bekannt, wobei das Bekleidungsstück mit einer Abdichtanordnung zum flüssigkeitsdichten Abdichten des Bekleidungsstückes gegen ein anderes Bekleidungsstück ausgebildet ist, wobei das Bekleidungsstück wenigstens eine flüssigkeitsdurchlässige äußere Materiallage, eine flüssigkeitsdurchlässige innere Materiallage und eine zwischen der äußeren und der inneren Materiallage angeordnete flüssigkeitsdichte Funktionslage besitzt, wobei die Abdichtanordnung in einem Überlappungsbereich, den das erste Bekleidungsstück mit dem zweiten Bekleidungsstück bildet, wenn beide Bekleidungsstück abdichtend miteinander verbunden sind, eine aus einem flüssigkeitsdichten Material bestehendes ringförmiges Abdichtglied umfasst, welches an einem radial inneren Umfang flüssigkeitsdicht mit der Funktionslage verbunden ist und wobei das Abdichtglied an einem radial äußeren Umfang wenigstens eine durch einen in sich geschlossenen Umfangsbereich gebildete, vom Material der äußeren Materiallage freie Abdichtfläche aufweist.

Aus der DE 196 01 561 C1 ist ein wasserdichter Handschuh bekannt, wobei der Handschuh eine Schaft und eine Stulpenröhre besitzt und zwischen beiden eine Ärmelaufnahmerinne gebildet ist, in die ein unterer Endbereich eines Ärmels eines von dem Benutzer des Handschuhs getragenen Kleidungsstücks hineinsteckbar ist.

Aus der DE 10 2004 029 017 B4 ist eine Kombinationsbekleidung bekannt, bei der eine langärmlige Oberbekleidung vorhanden ist und mindestens ein Ärmel der Oberbekleidung eine seitliche vom Ärmelende beanstandete Öffnung besitzt und ein Handschuh an dem Ärmelende verliersicher befestigt ist, wobei der Handschuh einen Innenbund besitzt, an dem das Befestigungselement angeordnet ist und der Ärmel einen Innenbund aufweist, an dem ein Befestigungselement angeordnet ist.

Weitere Handschuhe und/oder Jacken sind in den Druckschriften GB 468,296 A, GB 203,220 A, GB 105,214 A und US 24218481 beschrieben.

Insgesamt wurden im Stand der Technik schon eine Mehrzahl von Versuchen unternommen, die Ärmel von Bekleidung mit Handschuhen, insbesondere flüssigkeitsdicht zu verbinden, wobei allen vorgenannten Vorschlägen gemeinsam ist, dass diese jeweils sehr spezielle Kopplungsmittel benötigen, insbesondere an der Jacke, sodass einerseits eine schnelle und unkomplizierte Kopplung verhindert ist, und zum anderen die verschiedenen Bekleidungsteile speziell aufeinander konfektioniert sein müssen.

Aufgabe der Erfindung ist es, einen Handschuh zu schaffen, der einfach und schnell mit Oberbekleidungsstücken koppelbar ist, ohne, dass die Oberbekleidungsstücke hierfür speziell konfektioniert sein müssen.

Die Aufgabe wird mit einem Handschuh mit den Merkmalen des Anspruch 1 gelöst.

Vorteilhafte Weiterbildungen sind in Unteransprüchen gekennzeichnet.

Es ist eine weitere Aufgabe der Erfindung ein Bekleidungssystem bestehend aus einem Bekleidungsoberteil und dem Handschuh zu schaffen, welches eine einfache Kopplung des Handschuhs am Oberbekleidungsstück ermöglicht.

Die Aufgabe wird mit einem Bekleidungssystem mit dem Merkmal des Anspruchs 7 gelöst.

Vorteilhafte Weiterbildungen sind in den hiervon abhängigen Unteransprüchen gekennzeichnet.

Der Erfinder hat erkannt, dass es für die üblichen Anwendungen zum Beispiel beim Skifahren, Snowboarden oder Segeln völlig ausreichend ist, wenn ein Handschuh am Oberbekleidungsstück fixiert ist, sodass Handschuh und Oberbekleidungsstück in zumindest einem gewissen Bereich überlappend angeordnet sind.

Erfindungsgemäß ist eine Konfektionierung des Oberbekleidungsstückes speziell auf den Handschuh hin nicht notwendig, sondern für die Befestigung wird auf die vorhandenen Mittel an Oberbekleidungsstücken insbesondere für Sportzwecke zurückgegriffen.

Üblicherweise besitzt Sportbekleidung, insbesondere Ski- und Snowboardbekleidung einerseits, aber auch andererseits Segelbekleidung, an der unteren Ärmelbereich im Bereich des Handgelenkes Mittel, um in diesem Bereich die Ärmelweite zu verändern und insbesondere zu verringern. Üblicherweise werden hierfür Klettverschlüsse verwendet oder Druckknopfverschlüsse.

Bei diesen Klettverschlüssen oder Druckknopfverschlüssen befinden sich generell ein Verschlusspartner an einer am Ärmel angeordneten Lasche und ein Verschlusspartner am Ärmel, sodass abhängig von der Stellung der Lasche zum Verschlusspartner der Ärmel durch die Bildung einer Falte verengt wird. Bei Druckknöpfen können dies dementsprechend mehrere in Umfangsrichtung verteilte Druckknöpfe sein, bei Klettverschlüssen entsprechende, zu mindestens teilweise am Umfang verteilte erste Klettpartner, während der zweite Klettpartner an der Lasche, hierzu relativ kleiner, ausgebildet sein kann.

Erfindungsgemäß besitzt ein entsprechender Handschuh eine Lasche, welche an der Außenseite des Handschuhs angeordnet ist und auf einer Seite einen Verschlusspartner für den auf dem Ärmelumfang angeordneten Verschluss und auf der anderen Seite den Verschlusspartner für den Verschluss an der Lasche des Ärmels besitzt.

In dieser Weise kann der Handschuh mit seiner Lasche zwischen der Verstelllasche des Ärmels und dem Verschlusspartner des Ärmelumfangs festgelegt und befestigt werden. Es ist insofern erfindungsgemäß lediglich notwendig, die Handschuhlasche an dem Jackentyp anzupassen, was erheblich günstiger ist, als beide Teile aufeinander zu konfektionieren.

Hierbei sind Klettverschluss und Druckknopfverschluss lediglich Beispiele. Ganz generell ist die Erfindung somit das Vorsehen einer Lasche an einem Handschuh, welche zwischen dem "negativen" und "positiven" Verschlussmittel einer Ärmelweitenverstellung angeordnet werden kann, wobei bei einer vorgegebenen Verschlusseinrichtung am Ärmel (positiv oder negativ) die Unterseite der Lasche die korrespondierende Verschlusseinrichtung (negativ oder positiv) besitzt und entsprechend einer Verschlusseinrichtung an der Unterseite der Ärmelverstelllasche (negativ oder positiv) die entsprechende korrespondierende Verschlusseinrichtung (positiv oder negativ) aufweist.

Die Lasche am Handschuh stellt dabei, bezogen auf die Längserstreckung eines Armes axial von bzw. erstreckt sich axial zum Oberbekleidungsstück hin.

Am Beispiel eines Klettverschlusses besitzt der Ärmel umlaufend ein Flausch- oder Veloursband und die Ärmelverstelllasche besitzt, dem Veloursband zugewandt, das korrespondierende Hakenband.

Dementsprechend besitzt der erfindungsgemäße Handschuh eine Lasche, die dem Flausch- oder Veloursband des Ärmels zugewandt ein Hakenband besitzt und (auf der Oberseite) der Ärmelverstellasche zugewandt ein Flausch- oder Veloursband oder umgekehrt je nach Anordnung.

Unabhängig von der Lasche kann einer Ärmelstulpe des Handschuhes vorzugsweise in den Ärmel des oberen Bekleidungsstückes hineinragen, um eine Überlappung zu gewährleisten.

In gleicher Weise kann die Ärmelstulpe des Handschuhs auch über das offene Ärmelende überlappen, wobei in diesem Fall sowohl der Ärmelverschluss soweit nach oben von der Ärmelmündung wegversetzt sein muss, als auch die Lasche am Handschuh (axial) über die Handschuhmündung überstehen muss, um eine Befestigung zu ermöglichen.

Die Erfindung wird anhand einer Zeichnung beispielhaft erläutert. Es zeigen dabei:
- Figur 1:: Stark schematisiert einen Handschuh und einen Ärmel in einer Schnittdarstellung mit einer Befestigungslasche des Handschuhes zwischen den Befestigungsmitteln an einem Ärmel;
- Figur 2:: Die Anordnung nach Figur 1 in einem Schnitt senkrecht entlang der Linie A-A in Figur 1;
- Figur 3:: Die Anordnung nach Figur 1 in einem Schnitt entsprechend der Linie A-A nach Figur 1 mit stark schematisierten Druckknopfverschlüssen und entsprechenden Befestigungsmitteln an der Lasche des Handschuhs;
- Figur 4:: Stark schematisiert einen Handschuh und einen Ärmel in einer Schnittdarstellung mit einer Befestigungslasche zwischen den Befestigungsmitteln an einem Ärmel und einem Handschuh;
- Figur 5:: Ein Handschuh und ein Oberbekleidungsstück in einer Draufsicht;
- Figur 6:: Die Anordnung der Lasche des Handschuhes an einem Ärmel in einer Draufsicht stark schematisiert.

Ein erfindungsgemäßer Handschuh 1 besitzt eine Befestigungslasche 2, welche vom Stoff des Handschuhs abstehend ausgebildet ist und insbesondere am Handschuh mit einer Naht, Verschweißung oder in sonstiger Weise verbunden ist. Die Lasche 2 besitzt auf gegenüberliegenden Seiten Verbindungsmittel 3,4 mit denen die Lasche 2 mit korrespondierenden Verbindungsmitteln 5,6 eines Oberbekleidungsstücks 7 korrespondieren kann. Insbesondere korrespondiert die Lasche 2 mit einem Mechanismus zum Verengen eines Ärmelabschnitts 8 des Oberbekleidungsstücks 7.

Hierzu sind an dem unteren Ärmelteil 8 des Oberbekleidungsstücks 7 die Befestigungsmittel 5,6 angeordnet, wobei das Befestigungsmittel 6 an einer Lasche 9 angeordnet ist, welche mit einem Ende 10 am Ärmel 8 befestigt ist, während sich ein freies Ende 11 in Umfangsrichtung des Ärmels 8 erstreckt.
Die Lasche 2 des Handschuhs 1 erstreckt sich bezogen auf den Ärmel in eine im wesentlichen axiale Richtung, sodass die Lasche 2 bei angezogenem Handschuh in den Bereich zwischen die Befestigungsmittel 5 und 6 ragt und die korrespondierenden Befestigungsmittel 3,5 und 4,6 miteinander verbunden werden können, wodurch der Handschuh mit der Lasche 2 zwischen der Lasche 9 und dem Befestigungsmittel 5 bzw. dem Ärmel 8 am Oberbekleidungsstück festgelegt ist.

Die Befestigungsmittel 5,3; 4,6 können hierbei korrespondierende Klettverschluss Bestandteile, d.h. Hakenband und Flauschband sein, jedoch ist auch eine Ausführung mit Druckknöpfen (Figur 3) denkbar, wobei an der Lasche 2 ein Druckknopfteil ausgebildet ist, welches zum Ärmel 8 hin als Druckknopfoberteil (positiv) und zur Lasche 9 hin als Druckknopfunterteil (negativ) ausgebildet ist und insofern von herkömmlichen Druckknöpfen abweicht.

Selbstverständlich sind auch Reißverschlussteile bzw. -hälften denkbar, bei denen entsprechende Reißverschlussabschnitte an den jeweiligen Laschen 2,9 und am Ärmel 8 ausgebildet sind.

Bei der Erfindung ist von Vorteil, dass eine bereits bestehende Oberbekleidung nicht auf einen Handschuh speziell konfektioniert werden muss, sondern der Handschuh mit einer entsprechenden Verschlusskonfektionierung an der Lasche 2 zusätzlich zu einem bestehenden Oberbekleidungsstück angeboten werden kann.

Wird die Lasche 2 am Handschuh lösbar befestigbar ausgebildet, ist von Vorteil, dass bei bestehende Bekleidung der Handschuh noch leichter und flexibler auf die Oberbekleidung abgestimmt werden kann. Hierbei muss dann nur ein Handschuhgrundtyp hergestellt und angeboten werden, der dann mit der passenden separaten Lasche angeboten wird. Die Lasche kann dabei mit einem extra Befestigungsmittel am Handschuh angeordnet werden.

In diesem Fall besitzt die Lasche 2 somit erfindungsgemäß an beiden Enden korrespondierende Verschlussmittel einmal für die Ärmelweitenverstellung und einmal für die Handschuhweitenverstellung (Figur 4). Bei einer durch das Oberbekleidungsstücks 7 vorgegebenen Verschlusseinrichtung am Ärmel 5 (positiv oder negativ) ist die Unterseite der Lasche 2 zur Anordnung in diesem Bereich korrespondierend mit einer Verschlusseinrichtung 3 (negativ oder positiv) ausgebildet und dementsprechend ist eine Verschlusseinrichtung 6 an der Unterseite der Ärmelverstelllasche 9 (negativ oder positiv) ausgebildet und die entsprechende korrespondierende Verschlusseinrichtung 5 (positiv oder negativ) an der Lasche 2 ausgebildet. Zudem besitzt die Lasche 2 in diesem Fall zur Anordnung zwischen den "negativen" und den "positiven" Verschlussmitteln 14,15 an der Handschuhweitenverstellung an der Unterseite der Lasche eine Verschlusseinrichtung 16 (positiv oder negativ) die mit der Verschlusseinrichtung 14 am Handschuh 1 (negativ oder positiv) korrespondiert. Dementsprechend besitzt die Handschuhweitenverstelllasche an ihrer Unterseite eine Verschlusseinrichtung 15 (negativ oder positiv) und die Lasche an ihrer Oberseite eine entsprechend korrespondierende Verschlusseinrichtung 17 (positiv oder negativ).

Zudem sind separate Verbindungslaschen Teil der Erfindung, welche mit einer Ärmelweitenverstellung auf der einen Seite und der Handschuhweitenverstellung auf der anderen Seite zusammenwirken.

Die Erfindung ist dabei weder am Handschuh noch am Oberbekleidungsstück örtlich festgelegt, muss also nicht im Bereich des Handrückens oder der Handgelenkoberseite angeordnet sein, sondern kann am Umfang frei wählbar angeordnet sein.

## Patentansprüche

1. Handschuh, insbesondere zur Verwendung in Verbindung mit Sport- und Freizeitbekleidung zur fixierten Anordnung an einem Ärmel eines Oberbekleidungsstücks, **dadurch gekennzeichnet, dass** der Handschuh (1) eine Befestigungslasche (2) besitzt, welche vom Stoff des Handschuhs (1) abstehend ausgebildet ist und zur Anordnung zwischen den "negativen" und "positiven" Verschlussmitteln (5,6) einer Ärmelweitenverstellung vorgesehen ist, wobei bei einer durch das Oberbekleidungsstück (7) vorgegebenen Verschlusseinrichtung am Ärmel (5) (positiv oder negativ) die Unterseite der Lasche (2) die korrespondierende Verschlusseinrichtung (3) (negativ oder positiv) besitzt und entsprechend für eine Verschlusseinrichtung (6) an der Unterseite der Ärmelverstelllasche (9) (negativ oder positiv) die entsprechende korrespondierende Verschlusseinrichtung (5) (positiv oder negativ) an der Lasche 2 ausgebildet ist.

2. Handschuh nach Anspruch 1, **dadurch gekennzeichnet, dass** die Lasche (2) mit einer Naht, Verschweißung, einem Reißverschluss, Druckknöpfen oder einem Klettverschluss fest oder lösbar mit dem Handschuh verbunden ist.

3. Handschuh nach einem der vorhergehenden Ansprüche, **dadurch gekennzeichnet, dass** die Lasche (2) auf gegenüberliegenden Seiten Verbindungsmittel (3,4) besitzt, mit denen die Lasche (2) mit den korrespondierenden Verbindungsmitteln (5,6) des Oberbekleidungsstücks (7) korrespondierend ausgebildet ist.

4. Handschuh nach einem der vorhergehenden Ansprüche, **dadurch gekennzeichnet, dass** die Lasche (2) bzw. die Verbindungsmittel (3,4) mit einem Mechanismus zum Verengen eines Ärmelabschnitts (8) des Oberbekleidungsstücks (7) korrespondieren.

5. Handschuh nach einem der vorhergehenden Ansprüche, **dadurch gekennzeichnet, dass** die Lasche (2) des Handschuhs (1) sich bezogen auf die Mündung des Handschuhs bzw. die Längserstreckung des Handschuhs im Wesentlichen axial erstreckt, sodass die Lasche (2) bei angezogenem Handschuh in Richtung der Handschuhmündung ragt.

6. Handschuh nach einem der vorhergehenden Ansprüche, **dadurch gekennzeichnet, dass** die Verbindungsmittel bzw. Befestigungsmittel (3,4) korrespondierende Klettverschlussbestandteile, d.h. Hakenband und Velours bzw.-flauschband, Druckknopfunterteil und Druckknopfoberteil, Reißverschlusshälften und dergleichen sind.

7. Bekleidungssystem bestehend aus einem Bekleidungsoberteil und einem Handschuh zum fixierten Anordnen des Handschuhs nach einem der vorhergehenden Ansprüche am Ärmel eines Oberbekleidungsstücks, **dadurch gekennzeichnet, dass** der Handschuh (1) eine Lasche (2) besitzt, welche Verbindungsmittel (3,4) aufweist mit denen die Laschen (2) mit korrespondierenden Verbindungsmittel (5,6) eines Oberbekleidungsstück korrespondierend verbindbar ist.

8. Bekleidungssystem nach Anspruch 7, **dadurch gekennzeichnet, dass** die Lasche (2) mit einem Mechanismus zum Verengen eines Ärmelabschnitts (8) des Oberbekleidungsstücks (7) korrespondiert.

9. Bekleidungssystem nach einem der Ansprüche 7 oder 8, **dadurch gekennzeichnet, dass** am unteren Ärmelteil (8) des Oberbekleidungsstücks (7) Befestigungsmittel (5,6) angeordnet sind, wobei das Befestigungsmittel (6) an einer Lasche (9) angeordnet ist, welche der Verengung eines Ärmels (8) dient, und welche mit einem Ende (10) am Ärmel (8) befestigt ist, während sich ein freies Ende (11) in Umfangsrichtung des Ärmels (8) erstreckt, wobei sich die Lasche (2) des Handschuhs (1) bezogen auf den Ärmel (8) in eine im Wesentlichen axiale Richtung erstreckt, sodass die Laschen (2) bei angezogenen Handschuh in dem Bereich zwischen die Befestigungsmittel (5,6) des Ärmels (8) ragt und die korrespondierenden Befestigungsmittel (3,5) und (4,6) miteinander verbindbar sind, wodurch der Handschuh (1) mit der Lasche (2) zwischen den Laschen (9) und den Befestigungsmitteln (5) bzw. im Ärmel (8) am Oberbekleidungsstück festlegbar ist.

10. Bekleidungssystem nach einem der Ansprüche 7 bis 9, **dadurch gekennzeichnet, dass** die Befestigungsmittel (5,3; 4,6) korrespondierende Klettverschlussbestandteile, d.h. Hakenband- und Flauschband oder Druckknöpfe oder Reißverschlussteile bzw. Hälften sind.

11. Befestigungslasche für ein Bekleidungssystem nach einem der Ansprüche 7 bis 10, **dadurch gekennzeichnet, dass** die Lasche (2) zur Anordnung zwischen den "negativen" und "positiven" Verschlussmitteln (5,6) einer Ärmelweitenverstellung und einer Handschuhweitenverstellung vorgesehen ist, wobei bei einer durch das Oberbekleidungsstück (7) vorgegebenen Verschlusseinrichtung am Ärmel (5) (positiv oder negativ) die Unterseite der Lasche (2) die korrespondierende Verschlusseinrichtung (3) (negativ oder positiv) besitzt und entsprechend eine Verschlusseinrichtung (6) an der Unterseite der Ärmelverstelllasche (9) (negativ oder positiv) für die entsprechende korrespondierende Verschlusseinrichtung (5) (positiv oder negativ) an der Lasche (2) ausgebildet ist und die Lasche zudem zur Anordnung zwischen den "negativen" und "positiven" Verschlussmitteln (14,15) einer Handschuhweitenverstellung vorgesehen ist, wobei bei einer durch den Handschuh (1) vorgegebenen Verschlusseinrichtung (14) (positiv oder negativ) die Unterseite der Lasche die korrespondierende Verschlusseinrichtung (negativ oder positiv) (16) besitzt und entsprechend eine Verschlusseinrichtung (15) an der Unterseite der Handschuhweitenverstelllasche (negativ oder positiv) die entsprechende korrespondierende Verschlusseinrichtung (17) (positiv oder negativ) an der Lasche (2) ausgebildet ist.

## Claims

1. A glove, in particular for use in conjunction with sports and leisure clothing, for the fixed arrangement on a sleeve of a top garment, **characterized in that** the glove (1) has a fastening tab (2) which protrudes from the fabric of the glove and is conceived for arrangement between the "negative" and "positive" closure means (5, 6) of a sleeve width adjustment, wherein, when a closure device is predetermined by the top garment (7) on the sleeve (5) (positive or negative), the underside of the tab (2) comprises the corresponding closure device (3) (negative or positive) and accordingly for a closure device (6) on the underside of the sleeve adjustment tab (9) (negative or positive) the according corresponding closure device (5) (positive or negative) is formed on the tab (2).

2. Glove according to claim 1, **characterized in that** the flap (2) is fixedly or releasably connected to the glove by means of a seam, a welding, a zipper, push buttons or a hook and loop fastener.

3. Glove according to one of the preceding claims, **characterized in that** the tab (2) has connecting means (3, 4) on opposite sides, with which the tab (2) is formed correspondingly with the corresponding connecting means (5, 6) of the top garment (7).

4. Glove according to one of the preceding claims, **characterized in that** the tab (2) or the connecting means (3, 4) correspond with a mechanism for narrowing a sleeve section (8) of the top garment (7).

5. A glove according to one of the preceding claims, **characterized in that** the tab (2) of the glove (1) extends essentially axially with respect to the mouth of the glove or the longitudinal extent of the glove, so that the tab (2), when the glove is put on, extends in the direction of the mouth of the glove.

6. Glove according to one of the preceding claims, **characterized in that** the connecting means or fastening means (3, 4) are a hook band and a loop band, a press button lower part and a press button upper part, zipper halves and the like.

7. A clothing system consisting of a top garment and a glove for fixedly positioning the glove according to one of the preceding claims on the sleeve of a top garment, **characterized in that** the glove (1) has a tab (2) which has connecting means (3, 4) by means of which the tab (2) can be correspondingly connected to corresponding connecting means (5, 6) of a top garment.

8. A clothing system as claimed in claim 7, **characterized in that** the tab (2) corresponds with a mechanism for narrowing a sleeve portion (8) of the upper garment (7).

9. A clothing system according to one of claims 7 or 8, **characterized in that** fastening means (5, 6) are arranged on the lower sleeve part (8) of the top garment (7), wherein the fastening means (6) is arranged on a tab (9) which serves to narrow a sleeve (8), and which is attached with one end (10) on the sleeve (8), while a free end (11) extends in the circumferential direction of the sleeve (8), wherein the tab (2) of the glove (1) extends in a substantially axial direction relative to the sleeve (8) so that when the glove is applied, the tab (2) protrudes in the area between the fastening means (5, 6) of the sleeve (8) and the corresponding fastening means (3, 5) and (4, 6) can be connected one with another, whereby the glove (1) can be secured with the tab (2) between the tabs (9) and the fastening means (5) or in the sleeve (8) on the top garment.

10. A clothing system according to any one of claims 7 to 9, **characterized in that** the fastening means (5, 3; 4, 6) have corresponding Velcro fastening components, i. e. hook band and loop band or press buttons or zip fasteners or halves.

11. A fastening tab for a clothing system according to one of claims 7 to 10, **characterized in that** the tab (2) is provided for arrangement between the "negative" and "positive" closure means (5, 6) of a sleeve width adjustment and a glove width adjustment, wherein, in the case of a closure device being determined by the top garment on the sleeve (5) (positive or negative), the underside of the tab (2) comprises the corresponding closure device (3) (negative or positive), and accordingly a closure device (6) on the underside of the sleeve adjustment tab (9) (negative or positive) is provided for the accordingly corresponding closure device (5) (positive or negative) on the tab (2), and the tab is furthermore provided for the arrangement between the "negative" and "positive" closure means (14, 15) of a glove width adjustment, wherein, in the case of a closure device (14) (positive or negative) being determined by the glove (1), the underside of the tab comprises the corresponding closure device (negative or positive) (16), and accordingly for a closure device (15) on the underside of the glove width adjustment tab the corresponding closure device (17) (positive or negative) is formed on the tab (2).

## Revendications

1. Gant, en particulier pour une utilisation en association avec un vêtement de sports et de loisirs pour l'arrangement fixé sur un manchon d'un vêtement de dessus, **caractérisé en ce que** le gant (1) comporte une languette de montage (2), qui est formée pour faire saillie à partir du tissu du gant (1), et qui est prévue pour un arrangement entre des moyens de fermeture «négatif» et "positif" (5, 6) d'un ajustement de largeur du manchon, dans lequel, quand un dispositif de fermeture sur le manchon (5) (positif ou négatif) est prédéfini par le vêtement de dessus (7), la face inférieure de la languette (2) possède le dispositif de fermeture correspondant (3) (négatif ou positif), et, correspondamment, pour un dispositif de fermeture (6) sur la face inférieure de la languette de d'ajustement de manchon (9) (négatif ou positif), le dispositif de fermeture (5) correspondant (positif ou négatif) est formé à la languette 2.

2. Gant selon la revendication 1, **caractérisé en ce que** la languette (2) est reliée au gant par une couture, une soudure, une fermeture à glissière, des boutons de pression ou une fermeture Velcro de manière fixe ou amovible.

3. Gant selon l'une quelconque des revendications précédentes, **caractérisé en ce que** la languette (2) comporte des moyens de liaison (3, 4) sur des côtés opposés, avec lesquels la languette (2) avec les moyens correspondants de raccordement (5, 6) du vêtement de dessus (7) est conçue de manière à correspondre.

4. Gant selon l'une quelconque des revendications précédentes, **caractérisé en ce que** la languette (2) ou les moyens de liaison (3, 4) correspondent avec un mécanisme de rétrécissement d'une partie de manchon (8) du vêtement de dessus (7).

5. Gant selon l'une quelconque des revendications précédentes, **caractérisé en ce que** la languette (2) du gant (1) se prolonge sensiblement axialement par rapport à l'ouverture du gant ou de l'extension longitudinale du gant, de sorte que la languette (2) montre en direction de l'ouverture du gant quand le gant est habillé.

6. Gant selon l'une quelconque des revendications précédentes, **caractérisé en ce que** les moyens de liaison ou les moyens de fixation (3, 4) sont des éléments de velcro correspondants, c'est-à-dire bande a crochets et velours ou bande à boucles, une partie inférieure de bouton de pression et une partie supérieure de bouton de pression, des moitiés de fermeture à glissière et semblables.

7. Système de vêtement constitué par un vêtement de dessus et un gant pour le positionnement fixe du gant selon l'une quelconque des revendications précédentes sur le manchon d'un vêtement de dessus, **caractérisé en ce que** le gant (1) comporte une languette (2), qui comporte des moyens de liaison (3, 4), avec lesquels la languette (2) ayant des moyens correspondants de liaisons (5, 6) d'un vêtement de dessus peut être connecté de manière à correspondre.

8. Système de vêtement selon la revendication 7, **caractérisé en ce que** la languette (2) correspond avec un mécanisme de rétrécissement d'une partie de manchon (8) du vêtement de dessus (7).

9. Système de vêtement selon l'une des revendications 7 ou 8, **caractérisé en ce que** sur la partie inférieure de manchon (8) du vêtement de dessus (7) des moyens de fixation (5, 6) sont arrangés, dans lequel le moyen de fixation (6) est disposé sur une languette (9) qui sert au rétrécissement d'un manchon (8), et qui est fixé au manchon (8) à une extrémité (10), tandis qu'une extrémité libre (11) se prolonge dans la direction circonférentielle du manchon (8), dans lequel la languette (2) du gant (1) se prolonge dans une direction sensiblement axiale par rapport au manchon (8), de manière que les languettes (2), quand le gant est habillé, se prolonge dans la partie dans la zone entre les moyens de fixation (5, 6) du manchon (8) et les moyens de fixation correspondants (3, 5) et (4, 6) peuvent être reliés les uns avec les autres, grâce à ce que le gant (1), avec la languette (2) peut être posé de manière fixe entre les languettes (9) et les moyens de fixation (5) ou dans le manchon (8) sur le vêtement de dessus.

10. Système de vêtement selon l'une quelconque des revendications 7 à 9, **caractérisé en ce que** les moyens de fixation (5, 3; 4, 6) sont des composants Velcro correspondants, c'est-à-dire bande à crochets et bande à boucles, ou des boutons de pression ou des parties ou moities de fermeture à glissière.

11. Languette de fixation pour un système de vêtement selon l'une quelconque des revendications 7 à 10, **caractérisé en ce que** la languette (2) est prévue pour être disposée entre les moyens de fermeture (5, 6) "positifs" et "négatif' d'un ajustement de largeur de manchon et d'un ajustement de largeur de gant, dans lequel, dans le cas d'un dispositif de fermeture prédéterminé par le vêtement de dessus (7) sur le manchon (5) (positif ou négatif) la face inférieure de la languette (2) comporte le dispositif de fermeture (positif ou négatif) correspondant, et, correspondamment, un dispositif de fermeture (6) sur la face inférieure de la languette d'ajustement de manchon (9) (négatif ou positif) pour le dispositif de fermeture correspondant approprié (5) (positif ou négatif) est prévu sur la languette (2), et la languette en outre est prévue pour l'arrangement entre les moyens de fermeture «négatifs» et «positifs» (14, 15) d'un réglage de largeur de gant, dans lequel, dans le cas dispositif de fermeture prédéterminée (14) (positif ou négatif) par le gant (1), la face inférieure de la languette comporte le dispositif de fermeture correspondant (16) (positif ou négatif) et, correspondamment, pour un dispositif de fermeture (15) sur la face inférieure de la languette du réglage de largeur de gant (négatif ou positif) le dispositif de fermeture (17) correspondant (positif ou négatif) est prévu sur la languette (2).
